# FASCICULE DE BREVET EUROPEEN

(11) **EP 2 936 027 B1**
(45) Date de publication et mention de la délivrance du brevet: **30.10.2019**
(21) Numéro de dépôt: 13803018.4
(22) Date de dépôt: 12.12.2013
(51) Int. Cl.: F28D 7/00, F25B 40/00, F28D 9/00

(54) **ÉCHANGEUR DE CHALEUR, NOTAMMENT POUR FLUIDE RÉFRIGÉRANT CIRCULANT DANS UN VÉHICULE AUTOMOBILE**
WÄRMETAUSCHER, INSBESONDERE FÜR KÄLTEMITTELKREISLAUF IN EINEM KRAFTFAHRZEUG
HEAT EXCHANGER, IN PARTICULAR FOR A REFRIGERANT CIRCULATING IN A MOTOR VEHICLE

(30) Priorité: 21.12.2012 FR 1262627
(43) Date de publication de la demande: 28.10.2015
(73) Titulaire: Valeo Systemes Thermiques, 78321 Le Mesnil-Saint-Denis (FR)
(72) Inventeur: DENOUAL, Christophe, F-72430 Noyen sur Sarthe (FR); POURMARIN, Alain, F-72210 La Suze-sur-Sarthe (FR); TISON, Frédéric, F-72230 Guecelard (FR)
(74) Mandataire: Metz, Gaëlle
(86) Numéro de dépôt international: PCT/EP2013/076396
(87) Numéro de publication internationale: WO 2014/095572

(56) Documents cités:
- EP-A1- 1 770 346
- WO-A1-2011/092076
- WO-A1-2012/132924
- FR-A1- 2 728 666
- JP-A- 2005 055 087
- JP-A- 2007 017 133
- US-A- 4 002 201
- US-A- 4 249 597

## Description

L'invention concerne un échangeur. Bien que plus particulièrement destiné à des applications en tant qu'échangeur interne d'une boucle de climatisation ou échangeur entre un fluide réfrigérant et un fluide caloporteur, elle pourra plus largement être utilisée pour tout type d'échange de chaleur entre deux fluides.

Dans ce domaine, il est connu de nombreuses configurations d'échangeur définissant des lames de circulation pour chacun des fluides entre lesquels l'échange de chaleur doit avoir lieu. Il est en particulier connu des échangeurs brasés dans lesquels les lames sont définies par des plaques empilées entre lesquels les lames de circulation sont définies alternativement. Les lames de circulation de fluide sont reliées par des éléments de liaison débouchant au niveau d'orifices de passage également prévus dans les plaques de sorte que chaque fluide passe d'une de ses lames de circulation à l'autre sans pénétrer dans les lames de circulation de l'autre fluide. Les lames de circulation de chacun des fluides sont ainsi traversés par les éléments de liaison de l'autre fluide.

Une telle configuration multiplie les zones de brasage, en particulier au niveau de la jonction entre les éléments de liaison et les orifices de passage des plaques voisines. Elle multiplie également les risques en termes d'étanchéité entre chacun des circuits de fluide. Des tests d'étanchéité spécifiques sont ainsi nécessaires.

Par ailleurs, les zones des plaques munies desdits éléments de liaison contribuent pas ou peu à l'échange de chaleur. Elles augmentent donc le coût de l'échangeur par la masse de matière engagée sans pour autant améliorer l'efficacité de l'échange thermique.

Un échangeur de chaleur selon le préambule de la revendication 1 est connu du document FR 2 728 666 A.

L'invention a pour but de pallier les inconvénients précités et propose en ce sens un échangeur de chaleur, notamment pour fluide réfrigérant circulant dans un véhicule automobile, selon la revendication 1.

L'échangeur de chaleur comprend un premier bloc de circulation d'un premier fluide définissant des premières lames de circulation dudit premier fluide et un second bloc de circulation d'un second fluide définissant des secondes lames de circulation dudit second fluide, lesdites lames étant superposées selon une direction d'empilement desdites lames de manière à permettre un échange de chaleur entre lesdits premier et second fluides. Selon l'invention, lesdits blocs permettent une circulation du premier fluide évitant le second bloc et une circulation du second fluide évitant le premier bloc.

Autrement dit, l'échangeur est configuré pour que les blocs soient imbriqués l'un dans l'autre de façon à assurer un échange de chaleur entre les deux fluides, sans que le premier fluide traverse de composants du second bloc ni que le second fluide traverse de composants du premier bloc.

Par une telle constitution en blocs, on évite de faire passer des éléments de liaison entre les lames de circulation de l'un des fluides à travers les lames de circulation de l'autre fluide. On diminue de la sorte les zones à braser et on limite les risques de fuite d'un circuit de circulation d'un fluide à l'autre. Les procédures de test pourront donc être simplifiées. On diminue en outre les zones de lames de circulation ne servant pas ou peu à l'échange de chaleur.

Selon l'invention:
- lesdites lames s'étendent selon une direction longitudinale, perpendiculaire à la direction d'empilement,
- ledit premier bloc comprend des collecteurs pour le premier fluide, situés au niveau d'un bord d'extrémité longitudinale des lames dudit premier bloc et/ou ledit second bloc comprend des collecteurs pour le second fluide, situés au niveau d'un bord d'extrémité longitudinale des lames dudit second bloc,
- l'un et/ou l'autre desdits blocs comprend des plaques, empilées selon ladite direction d'empilement, lesdites plaques étant associées par paire pour définir lesdites lames de circulation, pour l'un et/ou l'autre des fluides,
- les paires de plaques pour chacun des fluides présentent une partie en saillie des paires de plaques pour l'autre fluide, dans des plans orthogonaux à ladite direction d'empilement, de façon à pouvoir libérer une zone desdites plaques, dites tête plaques, accueillant lesdits collecteurs,
- ledit échangeur comprend des liaisons de fluide entre les plaques des paires de plaques d'un même fluide, situées au niveau desdites têtes de plaques, de manière à former lesdits collecteurs,
- lesdites liaisons sont situées extérieurement aux paires de plaques pour ledit autre fluide,
- lesdites plaques comprennent un bord d'extrémité longitudinal, dit distal, opposé à un bord d'extrémité longitudinal opposé desdites plaques au niveau duquel sont situés lesdites liaisons de fluide, ledit bord distal étant situé entre deux plaques en vis-à-vis de deux paires voisines de plaques pour la circulation de l'autre fluide,
- ledit bord distal épouse une partie du contour desdites liaisons de fluide,
- lesdites lames comprennent un moyen de perturbation de l'écoulement du premier et du second fluide, un tel moyen étant par exemple du type d'une plaque emboutie, nommée alors perturbateur, qui est apte à s'intégrer dans un circuit d'écoulement du premier et/ou du second fluide.

Selon différents modes de réalisation, qui pourront être pris ensemble ou séparément :
- lesdites lames sont configurées pour faire faire un circuit en U au fluide entre un premier desdits collecteurs et un second desdits collecteurs du bloc correspondant,
- les collecteurs du premier bloc sont situés en vis-à-vis d'un bord d'extrémité longitudinal des lames du second bloc, opposé au bord d'extrémité longitudinale des lames du second bloc au niveau duquel se trouvent lesdits collecteurs du second bloc,
- les collecteurs du second bloc sont situés en vis-à-vis d'un bord d'extrémité longitudinal des lames du premier bloc, opposé au bord d'extrémité longitudinale des lames du premier bloc au niveau duquel se trouvent lesdits collecteurs du premier bloc,
- lesdites liaisons de fluide comprennent des emboutis issus desdites plaques, lesdits emboutis venant au contact des emboutis de la plaque en vis-à-vis de la paire voisine de plaques pour la circulation du même fluide,
- ledit bord distal des plaques de l'un des blocs est à proximité desdites liaisons de fluide de l'autre bloc, et réciproquement,
- le second bloc comprend au moins une paire de plaques terminale, selon ladite direction d'empilement, comprenant une plaque présentant une extension longitudinale identique aux autres plaques dudit bloc et une plaque de terminaison présentant une extension longitudinale supérieure,
- ledit second bloc comprend au moins une bride de connexion pour l'un des fluides assujettie à ladite plaque de terminaison.

Ces caractéristiques et d'autres de la présente invention sont illustrées ci après en référence aux dessins annexés, sur lesquels :
La figure 1 est une vue en perspective d'un mode de réalisation d'un échangeur de chaleur conforme à l'invention ;
La figure 2 est une vue en perspective, partiellement éclatée, de l'échangeur de la figure 1 ;
La figure 3 est une vue en perspective d'une première plaque de l'échangeur de la figure 1 ;
La figure 4 est une vue en perspective d'une autre plaque de l'échangeur de la figure 1 ;
La figure 5 est une vue de côté de l'un des blocs de circulation de fluide de l'échangeur de la figure 1, équipé d'une bride de connexion de fluide ;
La figure 6 est une vue côté de l'autre des blocs de circulation de fluide de l'échangeur de la figure 1, équipé d'une seule bride de connexion de fluide ; et
La figure 7 est une vue de côté d'un échangeur utilisant le bloc de la figure 5, ici équipé d'un composant supplémentaire.

Dans la description qui suit, des références identiques sont utilisées pour désigner des éléments analogues ou identiques.

Comme illustré aux figures 1 et 2, l'invention concerne un échangeur de chaleur, notamment pour fluide réfrigérant circulant dans un véhicule automobile.

Ledit échangeur comprend un premier bloc 1 de circulation d'un premier fluide définissant des premières lames 3 de circulation dudit premier fluide et un second bloc 2 de circulation d'un second fluide définissant des secondes lames 4 de circulation dudit second fluide. Lesdites lames 3, 4 sont superposées selon une direction d'empilement D desdites lames de manière à permettre un échange de chaleur entre lesdits premier et second fluides.

Lesdits blocs 1, 2 sont formés, par exemple, de composant en aluminium et/ou alliage d'aluminium. Ils pourront être assemblés, par exemple, par brasage desdits composants.

A la figure 1, ledit premier bloc 1 s'étend du haut vers le bas tandis que le second bloc 2 s'étend du bas vers le haut. Un exemple de circulation du fluide dans les lames du premier bloc 1 est illustré par les flèches 1a, 1b 1c tandis qu'un exemple de circulation du fluide dans les lames du second bloc 2 est illustré par les flèches 2a, 2b, 2c, sur la droite de la figure.

Selon un premier exemple d'application, ledit échangeur de chaleur pourra être un échangeur interne d'un circuit de climatisation. Autrement dit, lesdits premier et second fluides pourront être un fluide connu sous le nom de R134a ou R1234yf, entre autres, de telle sorte que le premier bloc 1 sert à la circulation du fluide dans un premier état de température et de pression et le second bloc 2 sert à la circulation du fluide dans un second état de température et de pression.

Dans un autre exemple d'application, ledit échangeur assure un échange de chaleur entre ledit fluide réfrigérant et un liquide caloporteur, tel qu'un mélange d'eau et d'antigel, notamment de glycol. Selon l'état de fluide frigorigène, il pourra alors se produire un refroidissement ou un réchauffage du liquide caloporteur.

D'autres applications sont cependant encore possibles.

Selon l'invention, lesdits blocs 1, 2 permettent une circulation du premier fluide évitant le second bloc 2 et une circulation du second fluide évitant le premier bloc 1. Autrement dit, l'échangeur est configuré pour que les blocs soient imbriqués l'un dans l'autre, ici tels deux peignes, sans que le premier fluide traverse de composants du second bloc 2 ni que le second fluide traverse de composants du premier bloc 1. On peut de la sorte obtenir un échange de chaleur entre les deux fluides tout en évitant les circulations plus complexes de l'état de l'art.

Une telle imbrication se comprend mieux en observant les figures 5 et 6, en faisant abstraction des brides de fixation 100, 200 présentes sur ces figures. A la figure 5, on voit le premier bloc 1, servant ici à la circulation d'un fluide frigorigène.

A la figure 6, on voit le second bloc 2, servant ici à la circulation d'un fluide caloporteur. On comprend de la sorte que l'échangeur des figures 1 et 2 résulte de l'imbrication des blocs 1, 2 de chacune de ces figures.

En se reportant de nouveau aux figures 1 et 2, on constate que lesdites lames 3, 4 s'étendent selon une direction longitudinale L, perpendiculaire à la direction d'empilement D. Ledit premier bloc 1 comprend des collecteurs 5a, 5b pour le premier fluide, situés au niveau d'un bord d'extrémité longitudinale 7 des lames 3 dudit premier bloc 1. Ledit second bloc 2 comprend de son côté des collecteurs 6a, 6b pour le second fluide, situés au niveau d'un bord d'extrémité longitudinale 8 des lames 4 dudit second bloc 1.

Comme illustré par les flèches 1a, 1b, 1c et 2a, 2b, 2c évoquées plus haut, lesdites lames sont configurées ici pour faire faire un circuit en U audit fluide entre un premier 5a, 6a desdits collecteurs et un second 5b, 6b desdits collecteurs du bloc correspondant. Le premier 5a des collecteurs du premier bloc 1 constitue ainsi un collecteur d'entrée pour le premier fluide tandis que le second 5b des collecteurs dudit premier bloc 1 constitue un collecteur de sortie dudit premier fluide. De même, le premier 6a des collecteurs du second bloc 2 constitue un collecteur d'entrée pour le second fluide tandis que le second 6b des collecteurs dudit second bloc 2 constitue un collecteur de sortie dudit second fluide. Autrement dit, le premier fluide circule dans le premier bloc 1 en étant distribué par le collecteur d'entrée 5a dudit premier bloc 1 dans les lames 3 dudit premier bloc 1 où il suit le circuit 1a, 1b, 1c en U évoqué plus haut pour pénétrer ensuite dans le collecteur de sortie 5b correspondant. De même, le second fluide circule dans le second bloc 2 en étant distribué par le collecteur d'entrée 6a dudit second bloc 2 dans les lames 4 dudit second bloc 2 où il suit le circuit 2a, 2b, 2c en U évoqué plus haut pour pénétrer ensuite dans le collecteur de sortie 6b correspondant. La circulation du premier fluide dans les lames 3 dudit premier bloc 1 s'effectue à co-courant de la circulation du second fluide dans les lames 4 dudit second bloc 2.

Dans une variante de réalisation (non représentée), la circulation du premier fluide dans les lames 3 dudit premier bloc 1 s'effectue avantageusement à contre-courant de la circulation du second fluide dans les lames 4 dudit second bloc 2.

Pour la compacité de l'échangeur, les collecteurs 5a, 5b du premier bloc 1 sont situés, par exemple, en vis-à-vis d'un bord 10 d'extrémité longitudinal des lames du second bloc 2, opposé au bord 8 d'extrémité longitudinale des lames 2 du second blocs 2 au niveau duquel se trouvent lesdits collecteurs 6a, 6b du second bloc 2. De façon combinée ou non, les collecteurs 6a, 6b du second bloc 2 sont situés en vis-à-vis d'un bord 9 d'extrémité longitudinal des lames 3 du premier bloc 1, opposé au bord d'extrémité longitudinale 7 des lames 3 du premier bloc 1 au niveau duquel se trouvent lesdits collecteurs 5a, 5b du premier bloc 1.

Autrement dit, lesdits blocs 1, 2 sont montés tête-bêche. Encore autrement dit, les lames 3, 4 de chacun desdits blocs 1, 2 sont décalées par rapport aux lames 3, 4 de l'autre desdits blocs 1, 2 dans une direction orthogonale à ladite direction d'empilement D.

Lesdits blocs 1, 2 comprennent des plaques 11, 12, empilées selon ladite direction d'empilement, lesdites plaques étant associées par paire pour définir lesdites lames 3, 4 et lesdits circuits 1a, 1b, 1c, 2a, 2b, 2c de circulation pour chacun des fluides.

Les paires de plaques 11 pour le premier fluide présentent une partie en saillie 13 des paires de plaques 12 pour le second fluide, dans des plans orthogonaux à ladite direction d'empilement de façon à pouvoir libérer une zone desdites plaques, dites tête plaques, accueillant lesdits collecteurs 5a, 5b dudit premier bloc 1. De même, les paires de plaques 12 pour le second fluide présentent une partie en saillie 14 des paires de plaques 11 pour le premier fluide, dans des plans orthogonaux à ladite direction d'empilement de façon à pouvoir libérer une zone desdites plaques, dites tête plaques, accueillant lesdits collecteurs 6a, 6b dudit second bloc 2.

Autrement dit, on fait communiquer lesdites paires de plaques 11 pour le premier fluide entre elles sans passer à travers les paires de plaques 12 pour le second fluide, et inversement. Encore autrement dit, lesdites paires de plaques 11 du premier bloc 1 sont décalées par rapport aux paires de plaques 12 du second bloc 2, selon ladite direction longitudinale, et inversement.

Lesdites paires de plaques 11, 12 sont avantageusement identiques entre elles dans le même bloc, sauf éventuellement pour la ou les paires de plaques comportant une plaque terminale de l'empilement, comme cela sera détaillé plus loin.

Ledit échangeur comprend des liaisons 15a, 15b, 16a, 16b de fluide entre les plaques 11, 12 des paires de plaques d'un même fluide, situées au niveau desdites têtes de plaques 13, 14, de manière à former lesdits collecteurs 5a, 5b, 6a, 6b. Conformément à l'invention, lesdites liaisons 15a, 15b, 16a, 16b pour l'un des fluides sont situées extérieurement aux paires de plaques 11, 12 pour l'autre fluide.

Lesdites liaisons de fluide 15a, 15b, 16a, 16b comprennent, par exemple, des emboutis issus desdites plaques 11, 12. Lesdits emboutis 15a, 15b des plaques 11 du premier bloc 1 viennent ici au contact des emboutis 15a, 15b de la plaque 11 en vis-à-vis de la paire voisine de plaques 11 dudit premier bloc 1. De même, lesdits emboutis 16a, 16b des plaques 12 du second bloc 2 viennent ici au contact des emboutis 16a, 16b de la plaque 12 en vis-à-vis de la paire voisine de plaques 12 dudit second bloc 1. Lesdits emboutis sont munis d'orifice de passage de fluide. Lesdits emboutis 15a, 15b, 16a, 16b réalisent de la sorte la circulation de fluide d'une paire de plaques à l'autre, dans le même bloc. Lesdits emboutis 15a, 15b, 16a, 16b d'un même collecteur 5a, 5b, 6a, 6b sont ici situés dans le prolongement axiale les uns des autres de façon à ce que lesdits collecteurs soient sensiblement rectilignes. Conformément à l'invention, les emboutis des paires de plaques pour la circulation du premier fluide et les emboutis des paires de plaques pour la circulation du second fluide sont situés à deux extrémités longitudinales opposées de l'assemblage formé par les deux blocs 1, 2.

Lesdites plaques 11, 12 comprennent un bord d'extrémité longitudinal 17, 18, dit distal, opposé à un bord d'extrémité longitudinal 19, 20 opposé desdites plaques au niveau duquel sont situés lesdites liaisons de fluide 15a, 15b, 16a, 16b. Ledit bord distal 17, 18 des plaques 11, 12 de l'un des fluides est situé entre deux plaques 11, 12 en vis-à-vis de deux paires voisines de plaques pour la circulation de l'autre fluide.

Ledit bord distal 17, 18 des plaques 11, 12 de l'un des blocs 1, 2 est à proximité desdites liaisons de fluide 15a, 15b, 16a, 16b de l'autre bloc. Pour assurer une bonne stabilité mécanique, ledit bord distal 17, 18 épouse une partie du contour desdites liaisons de fluide 15a, 15b, 16a, 16b.

Comme cela apparaît mieux aux figures 3 et 4, lesdites plaques 11, 12 de chacune des blocs 1, 2 comprennent un fond 21, 22, un bord relevé 23, 24 et une lèvre de brasage 25, 26. Lesdites paire de plaques sont formés par deux desdites plaques, prévues identiques, montées tête-bêche de façon à ce que leur lèvre soient en contact. Le long du bord distal 17, 18 desdites plaques 11, 12, la lèvre de brasage 25, 26 des plaques de l'un des blocs 1, 2 est en contact avec les emboutis 15a, 15b, 16a, 16b des plaques de l'autre bloc 1, 2. Lesdites plaques du premier et/ou du second bloc pourront encore comprendre des butées 32 (figure 1) s'étendant à partir desdites lèvres de brasage 26, notamment pour faciliter l'empilement desdites plaques avant brasage.

Chacune desdites paires de plaques 11, 12 comprend un conduit pour la circulation en U du fluide correspondant, entre un premier desdits collecteurs 5a, 6a permettant une introduction dudit fluide dans ledit conduit et un second desdits collecteurs 5b, 6b permettant une sortie dudit fluide hors dudit conduit.

Lesdites lames 11, 12 comprennent un perturbateur 27, 28 de l'écoulement du premier et/ou du second fluide. Ici, lesdits perturbateurs définissent des canaux longitudinaux de circulation du premier et/ou du second fluide.

Selon une variante non-illustrée, la circulation en U recherchée est obtenue par une forme emboutie du fond des plaques telle une nervure partielle centrale partant de bords d'extrémité longitudinale muni des embouties de liaison.

Selon une autre variante, correspondant à l'échangeur illustré, les collecteurs d'entrée 5a, 6a débouchent en vis-à-vis de première parties de canaux des perturbateurs 27, 28 tandis que les collecteurs de sortie débouchent en vis-à-vis d'une seconde partie des canaux séparée de ladite première partie des canaux 29, 30 par un ou plusieurs canaux centraux 29, 30. En outre, lesdites plaques 11, 12 comprennent des emboutis de blocage 31, 32, entre les emboutis de liaison 15a, 15b, 16a, 16b, fermant le ou lesdits canaux centraux 29, 30 à l'une de leur extrémités longitudinales.

Lesdites perturbateurs 27, 28 sont avantageusement plus court que le fond 21, 22 desdites plaques 11, 12 pour définir une zone de demi-tour pour les fluides dans chacune des paires de plaques.

Si l'on se reporte de nouveau à la figure 2, on constate que le second bloc 2 comprend au moins une paire de plaques 12a, 12b terminales, selon ladite direction d'empilement D. Ladite paire de plaques 12a, 12b terminale comprend ici une plaque 12a, présentant une extension longitudinale identique aux autres plaques dudit second bloc 2 et une plaque 12b de terminaison présentant une extension longitudinale supérieure.

La plaque 12b de terminaison supérieure, selon l'orientation donnée à l'échangeur à cette figure, comprend une partie en saillie 34 muni d'orifices, non-visibles, pour le passage du premier fluide. Lesdits orifices viennent en correspondance des collecteurs 5a, 5b du premier bloc 1. Ladite plaque 12b de terminaison supérieure pourra par ailleurs présenter des orifices, également non-visibles, pour le passage du second fluide vers les collecteurs 6a, 6b correspondant. Ledit échangeur comprend alors une ou des brides de connexion 36, 38 pour l'un et l'autre des fluides, assujettie à ladite plaque de terminaison 12b au niveau desdits orifices de passage. Autrement dit, ledit second bloc 2 comprend ici non seulement la ou les brides 38 de connexion pour le second fluide mais encore la bride 36 de connexion pour le premier fluide.

Selon une variante correspondant aux blocs illustrés aux figures 5 et 6, chacun desdits blocs pourra comprendre sa propre bride de connexion 100, 200, comme déjà évoquée, venant respectivement en vis-à-vis des collecteurs 5a, 5b, 6a, 6b correspondant. Ladite paire de plaques terminale supérieure de chacun des blocs 1, 2 est alors identique aux paires de plaques non-terminales.

Dans l'un et/ou l'autre de ces modes de réalisation, la plaque 12b de terminaison inférieure, toujours selon l'orientation de la figure 2, du second bloc 2 pourra comprendre une partie en saillie 40, munie d'emboutis 42 venant en contact d'une partie de fond des collecteurs 5a, 5b du premier bloc 1.

Les figures 5, 6 illustrent un bloc d'échangeur 1, 2 tel que décrit plus haut, éventuellement muni d'une bride de connexion 100, 200 correspondante.

Comme il ressort de ce qui a été dit précédemment, le ou lesdits blocs sont configurés de façon à pouvoir s'insérer dans un bloc de même configuration, avec ou sans même hauteur de lames 3, 4, en présentant un espace 101, 102, ouvert entre lesdites paires de lames 3, 4, au niveau de bords d'extrémité longitudinale 7, 8 desdites lames.

Lesdits blocs 1, 2 pourront être utilisés selon la configuration imbriquée déjà décrite ou dans d'autres configurations, par exemple sous la forme, non-illustrée, d'un échangeur comprenant un boîtier de circulation d'un autre fluide et un tel bloc, placé dans ledit boîtier, de façon à bénéficier d'un échange de chaleur entre ledit autre fluide et celui circulant dans ledit bloc.

Comme illustré à la figure 7 pour le premier bloc 1, le ou lesdits blocs pourront être munis d'un intercalaire 110 entre lesdites paires de plaques 11. Ils pourront alors servir, notamment d'échangeurs sur l'air tels que des évaporateurs.

## Revendications

1. Échangeur de chaleur, notamment pour fluide réfrigérant circulant dans un véhicule automobile, ledit échangeur comprenant un premier bloc (1) de circulation d'un premier fluide définissant des premières lames (3) de circulation dudit premier fluide et un second bloc (2) de circulation d'un second fluide définissant des secondes lames (4) de circulation dudit second fluide, lesdites lames (3, 4) étant superposées selon une direction d'empilement desdites lames de manière à permettre un échange de chaleur entre lesdits premier et second fluides, lesdits blocs (1, 2) permettant une circulation du premier fluide évitant le second bloc (2) et une circulation du second fluide évitant le premier bloc (1), lesdites lames (3, 4) s'étendant selon une direction longitudinale, perpendiculaire à la direction d'empilement, et ledit premier bloc (1) comprenant des collecteurs (5a, 5b) pour le premier fluide, situés au niveau d'un bord (7) d'extrémité longitudinale des lames (3) dudit premier bloc (1) et/ou ledit second bloc (2) comprenant des collecteurs (6a, 6b) pour le second fluide, situés au niveau d'un bord (8) d'extrémité longitudinale des lames (4) dudit second bloc (2), lesdits blocs (1, 2) comprenant des plaques (11, 12), empilées selon ladite direction d'empilement, lesdites plaques (11, 12) étant associées par paire pour définir lesdites lames (3,4) de circulation, pour chacun des fluides, lesdites plaques (11, 12) de chacun des blocs (1, 2) comprenant un fond (21, 22), un bord relevé (23, 24) et une lèvre de brasage (25, 26), les paires de plaques (11, 12) pour chacun des fluides présentant une partie (13, 14) en saillie des paires de plaques pour l'autre fluide, dans des plans orthogonaux à ladite direction d'empilement de façon à pouvoir libérer une zone desdites plaques, dites tête de plaques, accueillant lesdits collecteurs (5a, 5b, 6a, 6b), l'échangeur de chaleur comprenant des liaisons de fluide (15a, 15b, 16a, 16b) entre les plaques des paires de plaques (11, 12) d'un même fluide, situées au niveau desdites têtes de plaques, de manière à former lesdits collecteurs (5a, 5b, 6a, 6b), lesdites liaisons (15a, 15b, 16a, 16b) étant situées extérieurement aux paires de plaques (11, 12) pour ledit autre fluide, lesdites plaques (11, 12) comprenant un bord d'extrémité longitudinal (17, 18), dit distal, opposé à un bord d'extrémité longitudinal opposé (19, 20) desdites plaques au niveau duquel sont situés lesdites liaisons de fluide (15a, 15b, 16a, 16b), ledit bord distal (17, 18) étant situé entre deux plaques en vis-à-vis de deux paires voisine de plaques pour la circulation de l'autre fluide, **caractérisé en ce que** lesdites lames (3, 4) comprennent un perturbateur (27, 28) de l'écoulement du premier et du second fluide, et **en ce que** ledit bord distal (17, 18) épouse une partie du contour desdites liaisons de fluide (15a, 15b, 16a, 16b).

2. Echangeur de chaleur selon la revendication 1 dans lequel les collecteurs (5a, 5b) du premier bloc (1) sont situés en vis-à-vis d'un bord (10) d'extrémité longitudinal des lames (4) du second bloc (2), opposé au bord (8) d'extrémité longitudinale des lames (4) du second bloc (2) au niveau duquel se trouvent lesdits collecteurs (6a, 6b) du second bloc (2) et/ou les collecteurs (6a, 6b) du second bloc (2) sont situés en vis-à-vis d'un bord (9) d'extrémité longitudinal des lames du premier bloc (1), opposé au bord (7) d'extrémité longitudinale des lames (3) du premier bloc (1) au niveau duquel se trouvent lesdits collecteurs (5a, 5b) du premier bloc (1).

3. Echangeur selon l'une quelconque des revendications précédentes dans lequel lesdites liaisons (15a, 15b, 16a, 16b) de fluide comprennent des emboutis issus desdites plaques (11, 12), lesdits emboutis venant au contact des emboutis de la plaque en vis-à-vis de la paire voisine de plaques pour la circulation du même fluide.

4. Echangeur selon l'une quelconque des revendications précédentes dans lequel ledit bord distal (17, 18) des plaques (11, 12) de l'un des blocs (1, 2) est à proximité desdites liaisons de fluide (15a, 15b, 16a, 16b) de l'autre bloc (1, 2).

5. Echangeur selon l'une quelconque des revendications précédentes dans lequel le second bloc (2) comprend au moins une paire de plaques terminale (12a, 12b), selon ladite direction d'empilement, comprenant une plaque (12a) présentant une extension longitudinale identique aux autres plaques dudit bloc et une plaque de terminaison (12b) présentant une extension longitudinale supérieure.

6. Echangeur selon la revendication 5 dans lequel ledit second bloc (2) comprend au moins une bride de connexion (36, 38) pour l'un des fluides assujettie à ladite plaque de terminaison (12b).

## Patentansprüche

1. Wärmetauscher, insbesondere für ein in einem Kraftfahrzeug zirkulierendes Kühlfluid, wobei der Tauscher einen ersten Zirkulationsblock (1) eines ersten Fluids, der erste Zirkulationslamellen (3) des ersten Fluids definiert, und einen zweiten Zirkulationsblock (2) eines zweiten Fluids enthält, der zweite Zirkulationslamellen (4) des zweiten Fluids definiert, wobei die Lamellen (3, 4) gemäß einer Stapelrichtung der Lamellen übereinander angeordnet sind, um einen Wärmeaustausch zwischen den ersten und zweiten Fluiden zu erlauben, wobei die Blöcke (1, 2) eine den zweiten Block (2) vermeidende Zirkulation des ersten Fluids und eine den ersten Block (1) vermeidende Zirkulation des zweiten Fluids erlauben, wobei die Lamellen (3, 4) sich in einer Längsrichtung lotrecht zur Stapelrichtung erstrecken, und der erste Block (1) Endböden (5a, 5b) für das erste Fluid enthält, die sich im Bereich eines Längsendrands (7) der Lamellen (3) des ersten Blocks (1) befinden, und/oder der zweite Block (2) Endböden (6a, 6b) für das zweite Fluid enthält, die sich im Bereich eines Längsendrands (8) der Lamellen (4) des zweiten Blocks (2) befinden, wobei die Blöcke (1, 2) Platten (11, 12) enthalten, die gemäß der Stapelrichtung gestapelt sind, wobei die Platten (11, 12) paarweise vereint sind, um die Zirkulationslamellen (3, 4) für jedes der Fluide zu definieren, wobei die Platten (11, 12) jedes der Blöcke (1, 2) einen Boden (21, 22), einen angehobenen Rand (23, 24) und eine Lötlippe (25, 26) enthalten, wobei die Plattenpaare (11, 12) für jedes der Fluide einen vorspringenden Teil (13, 14) der Plattenpaare für das andere Fluid in Ebenen orthogonal zur Stapelrichtung aufweisen, um eine Zone der Platten, Plattenkopf genannt, freigeben zu können, der die Endböden (5a, 5b, 6a, 6b) aufnimmt, wobei der Wärmetauscher Fluidverbindungen (15a, 15b, 16a, 16b) zwischen den Platten der Plattenpaare (11, 12) eines gleichen Fluids enthält, die sich im Bereich der Plattenköpfe befinden, um die Endböden (5a, 5b, 6a, 6b) zu bilden, wobei die Verbindungen (15a, 15b, 16a, 16b) sich außerhalb der Plattenpaare (11, 12) für das andere Fluid befinden, wobei die Platten (11, 12) einen so genannten distalen Längsendrand (17, 18) entgegengesetzt zu einem entgegengesetzten Längsendrand (19, 20) der Platten enthalten, in dessen Bereich sich die Fluidverbindungen (15a, 15b, 16a, 16b) befinden, wobei der distale Rand (17, 18) sich zwischen zwei einander gegenüberliegenden Platten von zwei benachbarten Plattenpaaren für die Zirkulation des anderen Fluids befindet, **dadurch gekennzeichnet, dass** die Lamellen (3, 4) ein Störelement (27, 28) der Strömung des ersten und zweiten Fluids enthalten, und dass der distale Rand (17, 18) sich an einen Teil des Umrisses der Fluidverbindungen anpasst (15a, 15b, 16a, 16b).

2. Wärmetauscher nach Anspruch 1, wobei die Endböden (5a, 5b) des ersten Blocks (1) sich gegenüber einem Längsendrand (10) der Lamellen (4) des zweiten Blocks (2) entgegengesetzt zum Längsendrand (8) der Lamellen (4) des zweiten Blocks (2) befinden, in dessen Bereich sich die Endböden (6a, 6b) des zweiten Blocks (2) befinden, und/oder die Endböden (6a, 6b) des zweiten Blocks (2) sich gegenüber einem Längsendrand (9) der Lamellen des ersten Blocks (1) entgegengesetzt zum Längsendrand (7) der Lamellen (3) des ersten Blocks (1) befinden, in dessen Bereich sich die Endböden (5a, 5b) des ersten Blocks (1) befinden.

3. Tauscher nach einem der vorhergehenden Ansprüche, wobei die Fluidverbindungen (15a, 15b, 16a, 16b) Tiefziehteile enthalten, die von den Platten (11, 12) stammen, wobei die Tiefziehteile mit den Tiefziehteilen der gegenüberliegenden Platte des benachbarten Plattenpaars für die Zirkulation des gleichen Fluids in Kontakt kommen.

4. Tauscher nach einem der vorhergehenden Ansprüche, wobei der distale Rand (17, 18) der Platten (11, 12) eines der Blöcke (1, 2) sich in der Nähe der Fluidverbindungen (15a, 15b, 16a, 16b) des anderen Blocks (1, 2) befindet.

5. Tauscher nach einem der vorhergehenden Ansprüche, wobei der zweite Block (2) mindestens ein Endplattenpaar (12a, 12b) gemäß der Stapelrichtung enthält, das eine Platte (12a), die eine Längsausdehnung gleich den anderen Platten des Blocks enthält, und eine Endplatte (12b) enthält, die eine größere Längsausdehnung aufweist.

6. Tauscher nach Anspruch 5, wobei der zweite Block (2) mindestens einen Anschlussflansch (36, 38) für eines der Fluide enthält, die der Endplatte (12b) nachgeregelt ist.

## Claims

1. Heat exchanger, in particular for a refrigerant circulating in a motor vehicle, said exchanger comprising a first unit (1) for circulating a first fluid defining first blades (3) for circulating said first fluid and a second unit (2) for circulating a second fluid defining second blades (4) for circulating said second fluid, said blades (3, 4) being layered in a stacking direction of said blades such that an exchange of heat can take place between said first and second fluids, said units (1, 2) permitting the first fluid to circulate while avoiding the second unit (2), and permitting the second fluid to circulate while avoiding the first unit (1), said blades (3, 4) extending in a longitudinal direction, perpendicular to the stacking direction, and said first unit (1) comprising collectors (5a, 5b) for the first fluid, situated in the area of a longitudinal end edge (7) of the blades (3) of said first unit (1), and/or said second unit (2) comprising collectors (6a, 6b) for the second fluid, situated in the area of a longitudinal end edge (8) of the blades (4) of said second unit (2), said units (1, 2) comprising plates (11, 12), stacked in said stacking direction, said plates (11, 12) being paired in order to define said circulation blades (3,4), for each of the fluids, said plates (11, 12) of each of the units (1, 2) comprising a base (21,22), a raised edge (23,24) and a brazing lip (25, 26), the pairs of plates (11, 12) for each of the fluids exhibiting a part (13, 14) protruding from the pairs of plates for the other fluid, in planes that are orthogonal to said stacking direction, in such a way as to be able to free up a zone of said plates, referred to as header plates, for receiving said collectors (5a, 5b, 6a, 6b), the heat exchanger comprising fluid connections (15a, 15b, 16a, 16b) between the plates of the pairs of plates (11, 12) for a same fluid, situated in the area of said header plates, in such a way as to form said collectors (5a, 5b, 6a, 6b), said connections (15a, 15b, 16a, 16b) being situated externally to the pairs of plates (11, 12) for said other fluid, said plates (11, 12) comprising a longitudinal end edge (17, 18), referred to as the distal edge, opposite an opposing longitudinal end edge (19, 20) of said plates, in the area of which said fluid connections (15a, 15b, 16a, 16b) are situated, said distal edge (17, 18) being situated between two plates facing two neighboring pairs of plates for the circulation of the other fluid, **characterised in that** said blades (3, 4) comprise a baffle (27, 28) for the flow of the first and of the second fluid, and **in that** said distal edge (17, 18) includes a part of the contour of said fluid connections (15a, 15b, 16a, 16b).

2. Heat exchanger according to Claim 1, in which the collectors (5a, 5b) of the first unit (1) are situated facing a longitudinal end edge (10) of the blades (4) of the second unit (2), opposite the longitudinal end edge (8) of the blades (4) of the second unit (2), in the area of which said collectors (6a, 6b) of the second unit (2) are present, and/or the collectors (6a, 6b) of the second unit (2) are situated facing a longitudinal end edge (9) of the blades of the first unit (1), opposite the longitudinal end edge (7) of the blades (3) of the first unit (1), in the area of which said collectors (5a, 5b) of the first unit (1) are present.

3. Exchanger according to either of preceding claims, in which said fluid connections (15a, 15b, 16a, 16b) comprise stamped end fittings emerging from said plates (11, 12), said stamped end fittings coming into contact with the stamped end fittings of the plate facing the neighboring pair of plates for the circulation of the same fluid.

4. Exchanger according to any one of the preceding claims, in which said distal edge (17, 18) of the plates (11, 12) of one of the units (1, 2) is in proximity to said fluid connections (15a, 15b, 16a, 16b) of the other unit (1, 2).

5. Exchanger according to any one of the preceding claims, in which the second unit (2) comprises at least one pair of terminating plates (12a, 12b), in said stacking direction, comprising a plate (12a) exhibiting a longitudinal extension that is identical with the other plates of said unit and a terminating plate (12b) exhibiting an upper longitudinal extension.

6. Exchanger according to Claim 5, in which said second unit (2) comprises at least one connecting flange (36, 38) for one of the fluids that is subject to said terminating plate (12b).
